# EUROPÄISCHE PATENTSCHRIFT

(11) **EP 0 388 791 B1**
(45) Veröffentlichungstag und Bekanntmachung des Hinweises auf die Patenterteilung: **08.06.1994**
(21) Anmeldenummer: 90104895.9
(22) Anmeldetag: 15.03.1990
(51) Int. Cl.: D01G 15/80, D01G 15/34

(54) **Vorrichtung zum Ausscheiden von Schmutz aus einem Faservlies**
Apparatus for removing trash from a fiber web
Appareil pour éliminer des impuretés d'une toison de fibres

(30) Priorität: 23.03.1989 CH 1092/89
(43) Veröffentlichungstag der Anmeldung: 26.09.1990
(73) Patentinhaber: MASCHINENFABRIK RIETER AG, CH-8406 Winterthur (CH)
(72) Erfinder: Demuth, Robert, CH-8309 Nuerensdorf (CH); Stäheli, Paul, CH-9535 Wilen b. Wil (CH)

(56) Entgegenhaltungen:
- EP-A- 0 250 126
- DE-A- 3 034 036
- DE-A- 3 821 771
- FR-A- 2 609 051
- GB-A- 1 483 291
- US-A- 2 422 011

## Beschreibung

Die Erfindung betrifft eine Vorrichtung zum Ausscheiden von Schmutz aus einem sich auf einer rotierenden Zahnwalze befindlichen Faservlies nach dem Oberbegriff des Patentanspruches 1.

Aus dem Stand der Technik sind vorgenannte Vorrichtungen, beispielsweise aus der GB-B-1 058 894 bekannt, in welcher das auf den Tambour liegende Vlies nach dem Passieren des Wanderdeckels mittels einem der Drehrichtung des Tambours entgegengerichteten Messer, Schmutz aus der Oberfläche des Vlieses abgetragen und mittels eines Saugkanales abgesaugt wird. Dem Messer vorgelagert, in Drehrichtung des Tambours gesehen, ist eine das Vlies führende Leitfläche.

Eine verbesserte Ausführungsform der vorgenannten Vorrichtung zum Ausscheiden von Schmutz, kurz auch Schmutzausscheider genannt, zeigt die DE-C-30 34 036, (äquivalent zu US-A-4 400 852) in welcher unmittelbar nach dem Messer noch eine Sägezahngarnitur vorgesehen wird, um die durch das vorgenannte Absaugen wieder in eine gewisse Wirrlage gebrachten Fasern der auf dem Tambour liegenden Faserschicht, wieder zu parallelisieren.

Einen weiteren Schmutzausscheider zeigt die US-A-4 309 796 in welcher die dem Messer, in Umlaufrichtung des Tambours gesehen, vorgelagerte Führungsplatte einem stationären Kardierelement nachgeordnet ist und unmittelbar nach dem Messer ebenfalls ein stationäres Kardierelement vorgesehen ist. Das Ganze ist in einer Karde gezeigt, in welcher nur stationäre Kardierelemente verwendet werden und zwischen diesen stationären Kardierelementen jeweils ein vorgenannter Schmutzausscheider vorgesehen ist.

Eine ähnliche Ausführungsform zeigt die DE-C-28 46 109 (äquivalent zu US-A-4 314 387), in welcher ebenfalls nach einem stationären Kardierelement (in Drehrichtung des Tambours gesehen) eine der Tambouroberfläche gegenüberliegende Führungsfläche vorgesehen ist sowie ein nach einem vorgegebenen, einen Ausscheidespalt bildenden Abstand anschliessendes Messer, welches an das nachfolgende stationäre Kardierelement befestigt ist.

Dabei ist die Führungsfläche Teil einer Auffangschiene welche, wie auch das Führungsmesser, von und gegen die Tambouroberfläche verstellbar ist.

Ausserdem sind die letztgenannten Elemente noch derart verstellbar, dass der Ausscheidespalt in seinem Abstand zwischen der Messerkante und der Auffangschiene veränderbar ist.

Ferner ist aus GB-C-1 483 291 eine Karde mit einem Kardentambour bekannt, bei welcher der Tambourgarnitur Abdeckplatten gegenüberliegen. Zwischen diesen Abdeckplatten sind Öffnungen vorgesehen zur Schmutzausscheidung, wobei die - in Drehrichtung des Tambours gesehen - vordere Kante einer Platte angeschrägt ist. Diese Platten sind in ihren Abständen zur Garnitur mit jeweils zwei Abstandsringen und Klemmschrauben um einen geringen Betrag einstellbar. Zwischen einer festangeordneten Kardierplatte und der Ausscheideöffnung befindet sich ein Teil der Befestigungsklammern, um eine normale Garnitur auf der Platte zu befestigen.

Der allgemeine Nachteil des vorgenannten Standes der Technik ist von der Entwicklung der Durchsatzleistungen moderner Maschinen in Putzerei und Karderie her zu betrachten, indem die Leistungen in diesen Bereichen in den letzten Jahren wesentlich vergrössert wurden.

Insbesondere werden von der Karde nicht nur höhere Durchsatzleistungen, sondern auch noch ein verbessertes Kardenband gefordert, sodass in der Systematik der einzelnen Kardenfunktionen Entwicklungsarbeit geleistet werden musste, um bei höherer Leistung auch ein gleichmässigeres Kardenband zu erhalten, welches ausserdem weniger Nissen, Schmutzgehalt und weniger Faserschädigung aufweist.

Im genannten Stand der Technik ist durchwegs festzustellen, dass die Erfinder dieses Standes der Technik der Auffassung waren, dass das auf dem Tambour liegende Faservlies vor dem Erreichen der Messerkante des vorgenannten Messers durch eine glatte Führungsfläche geführt werden muss, um gute Resultate zu erhalten. Diese Überlegung stammte aus der Erfahrung, dass ein Schmutzausscheidespalt zwischen zwei stationären Kardierelementen ohne die vorgenannte Führungsfläche die Erscheinung eines sogenannten "Schnauzes" im Ausscheidespalt aufwies, was den Nachteil hatte, dass dieser Schnauz unkontrolliert, entweder in die Absaugung oder wieder auf das Vlies gelangen konnte. Mit einer dem Messer vorgelagerten, vorgenannten Führungsplatte konnte dieser "Schnauz-Effekt" behoben werden.

In der heute geforderten hohen Leistung einer solchen Karde ist es jedoch notwendig, möglichst keine Flächen am Tambour zu haben, die keine Kardierfunktion aufweisen.

Es hat sich deshalb die Aufgabe gestellt, einen Ersatz für die vorgenannte Führungsplatte zu finden, welcher ohne den genannten Schnauzeffekt mindestes einen gewissen Kardiereffekt aufwies.

Es hat sich nun bei Versuchen überraschenderweise gezeigt, dass ein um 180° gedrehter Kardierstab, welcher anstelle der vorgenannten Führungsfläche eingesetzt wurde, bei noch guter Kardierwirkung eine schnauzlose Führung der Fasern zum Messer hin ergab.

Diese gestellte Aufgabe wird durch die Merkmale des Patentanspruchs 1 gelöst.

Die weiteren Ausführungsformen sind in den weiteren abhängigen Ansprüchen aufgeführt.

Die durch die Erfindung erreichten Vorteile liegen darin, dass bei optimaler Auslegung der Karde auf Kardiereffekt, gleichzeitig die Möglichkeit besteht, Schmutz optimal auszuscheiden.

Im folgenden wird die Erfindung anhand von lediglich Ausführungswege darstellenden Zeichnungen näher erläutert.

Es zeigt:
- Figur 1,: einen Querschnitt durch eine Karde, lediglich mit einem zur Darstellung der Erfindung begrenzten Teil der Elemente, schematisch dargestellt.
- Figur 2,: einen Ausschnitt der Karde von Figur 1, vergrössert dargestellt.
- Figur 2a,: einen Ausschnitt von Figur 2, vergrössert dargestellt.
- Figur 3,: eine Variante der Vorrichtung von Figur 2.
- Figur 4-6 und Figur 8,9,11 und 13,: je eine Variante eines Elementes von Figur 2.
- Figur 7,10 und 12,: je eine Ansicht in Blickrichtung III einer Fläche der Figur 7, resp.9, resp.12, resp.13.
- Figur 14,: eine Variante der Vorrichtung von Figur 3.
- Figur 15,: eine Anwendungsform des Elementes von Figur 11, im Schnitt gemäss Pfeilrichtung I (Fig. 16) gezeigt.
- Figur 16,: eine Draufsicht der Figur 15.
- Figur 17,: ein Anwendungsbeispiel der Elemente der Figuren 1-16.
- Figur 18,: eine Draufsicht eines Teils von Figur 17, gemäss Pfeilrichtung II.
- Figur 19,: Ein Detail der Figuren 2,3 und 14 im Schnitt und vergrössert dargestellt.
- Figur 20,: Eine Variante eines Elementes von Figur 2.

Figur 1 zeigt schematisch den Querschnitt einer Karde 1 mit einem Tambour 2, einem darüber angeordneten Wanderdeckel 3, einem Briseur 4 und einer Dofferwalze 5. Die Elemente vor dem Briseur und nach der Dofferwalze sind der Einfachheit halber nicht gezeigt.

In der Nachkardierzone zwischen dem Wanderdeckel 3 und der Dofferwalze 5 sowie in der Unterkardierzone zwischen der Dofferwalze 5 und dem Briseur 4 ist je nacheinander, in Drehrichtung D des Tambours gesehen, ein Vorbereitungselement 6, eine Absaugung 7 und ein Abscheidemesser 8 vorgesehen. Diese Kombination entspricht der mit Figur 2 gezeigten Kombination.

In der Vorkardierzone zwischen dem Briseur 4 und dem Wanderdeckel 3 ist eine Kombination gemäss Figur 3 vorgesehen, nämlich, in der Reihenfolge, ein Vorbereitungselement 6, eine Absaugung 7 und ein Abscheidemesser 9. Dabei ist das Abscheidemesser an einem Kardierelement 10 in den Pfeilrichtungen 11 verstellbar angeordnet.

In der Vorkardierzone ist vor dem Vorbereitungselement 6 und nach dem Kardierelement 10 ein Kardierelement 12 angeordnet, während in der Nachkardierzone und in der Unterkardierzone Kardierelemente 12 nach dem Abscheidemesser 8 vorgesehen sind, und zwar in der Nachkardierzone eines und in der Unterkardierzone fünf.

Dabei handelt es sich bei den Kardierelementen 12 um dieselben Kardierelemente wie das Kardierelement 10, jedoch ohne das Abscheidemesser 9.

Die Art und Weise, wie die Elemente 6,8,10 und 12 befestigt werden, sei später mit Hilfe der Figur 17 erklärt. Es sei einstweilen lediglich darauf hingewiesen, dass die Elemente 6,8,10 und 12 je in den Pfeilrichtungen 13, d.h. in radialer Richtung gegen und weg vom Tambour 2, verstellbar angeordnet sind.

Im weiteren sind die Elemente 8 und 10 noch in den Pfeilrichtungen 14 verstellbar angeordnet, was ebenfalls mit Hilfe von Figur 17 und 18 gezeigt und beschrieben wird.

In den Figuren 2 und 3 ist ausserdem noch eine zum Tambour 2 gehörende, an dessen Oberfläche aufgezogene Ganzstahlgarnitur 15 schematisch dargestellt.

Das Vorbereitungselement 6 setzt sich aus einem Tragkörper 16 und einer daran angeordneten Ganzstahlgarnitur 17 zusammen. Die Art und Weise, wie solche Ganzstahlgarnituren an solchen Tragkörpern 16 befestigt werden, ist aus dem Stand der Technik bestens bekannt; beispielsweise aus der CH-Patentschrift 543 607 und deshalb nicht weiter beschrieben.

Das Neue an der Ganzstahlgarnitur 17 des Vorbereitungselementes 6 besteht darin, dass die Zähne dieser Ganzstahlgarnitur im wesentlichen in der Bewegungsrichtung D des Tambours gerichtet sind und dass der Brustwinkel α (s.Fig. 2a) im Bereich von 0 bis 75 Grad ist. Dabei ist der Begriff Brustwinkel im DIN-Normenblatt Nr. 64 123/Blatt 1 definiert.

Das Abscheidemesser 8 weist eine ähnliche Form auf wie der Tragkörper 16 des Vorbereitungselementes 6, hat jedoch eine gegen die Bewegungsrichtung D des Tambours 2 gerichtete Schneidkante 18 und eine glatte Fussfläche 22.

Zwischen der Schneidkante 18 und der Ganzstahlgarnitur 17 bleibt ein Abscheidespalt 19 offen.

Der durch diesen Abscheidespalt 19 ausgeschiedene Schmutz wird von der Absaugung 7 aufgenommen und in einen Filter (nicht gezeigt) gefördert.

Diese Absaugung 7 besteht aus einem später beschriebenen U-förmigen Kanal 20, der mittels Schaumgummidichtungen 21 am Vorbereitungselement 6, resp. am Abscheidemesser 8 anliegt, ohne im eigentlichen Sinne Kraft darauf auszuüben. Dabei kann der Schaumgummi am Kanal 20 festgeklebt sein.

Die Figur 3 weist teilweise gleiche Elemente auf wie Figur 2, weshalb dieselben Elemente mit denselben Bezugszeichen versehen sind und nicht nochmals beschrieben werden.

Bewegungsrichtung D gesehen) der Fussfläche 22 für das Kardieren genutzt werden kann. Diese Ganzstahlgarnitur 23 weist eine normale Kardiergarnitur auf, d.h. nicht eine Zahnart wie die Ganzstahlgarnitur 17. Die Funktionen der Kardiergarnituren sind an sich bekannt und deshalb nicht weiter beschrieben.

Die Art und Weise der Befestigung des Abscheidemessers 9 am Kardierelement 10 ist nicht weiter dargestellt, es kann jedoch entweder fix mit dem Kardierelement 10 verbunden sein oder mittels Führungsschlitz und darin geführten Schrauben, welche im Kardierelement 10 verankert sind, in den Bewegungsrichtungen 11 verschieb- und feststellbar gehalten werden.

Für den Betrieb muss das Vorbereitungselement 6 und das Kardierelement 10 je separat in den Bewegungsrichtungen 13, resp. 14, einstellbar sein, was durch die Schaumgummidichtung 21 der Absaugung 7 nicht verhindert wird, da die Verstellung sich in einem sehr kleinen Rahmen hält.

Die Figuren 4, 5 und 8 zeigen je ein Vorbereitungselement, welches anstelle der Ganzstahlgarnituren 17 eine Alternative dazu zeigt. Beispielsweise weist Figur 4 als Strukturierung, anstelle der Ganzstahlgarnitur 17, Fisch-Schuppen 24 auf, während Figur 5 Längsrillen 25 und Figur 8 Längswellen 26 aufweist.

Unter Längsrillen oder Längswellen sei verstanden, das sich diese Rillen, resp. diese Wellen, über die ganze Länge des Vorbereitungselementes erstrecken, sodass sie mindestens in ihrer Länge der Breite des Tambours resp. dessen Garnitur entsprechen, wobei es dem Fachmann geläufig ist, was unter Breite des Tambours verstanden werden soll.

Die technische und technologische Funktion der Ganzstahlgarnitur 17, resp. der Fisch-Schuppen 24, der Rillen 25 und Wellen 26, sowie der noch in folgenden beschriebenen weiteren Varianten besteht darin, das durch die Unebenheiten das auf der Ganzstahlgarnitur 15 des Tambours 2 aufliegende Faservlies in Schwingung zu versetzen, um mit Hilfe der Zentrifugalkraft, welche auch an den Schmutzteilen im Vlies wirkt, die Schmutzteile besser an die Oberfläche zu fördern, um diese an der Messerkante 18 auszuscheiden und mittels der Absaugung 17 wegzufördern.

Ausserdem besteht noch ein gewisser, wenn auch gegenüber regulären Kardengarnituren, verminderter Kardiereffekt.

Als weitere Variante zur Erfüllung des vorgenannten technischen und technologischen Zweckes zeigen die Figuren 6 und 7 anstelle der Ganzstahlgarnitur 17 eine kordierte, (auch "gekordelt" genannte) Fläche 27, während die Figuren 9 und 10 mit kraterförmigen Vertiefungen 28 und die Figur 13 mit warzenförmigen Erhöhungen 29 versehen sind.

Die Figuren 11 und 12 zeigen einen weiteren Schritt in der Realisierung des Erfindungsgedankens, indem das Vorbereitungselement 6.1 mit einem Hohlraum 30 vorgesehen ist, der einerseits eine Anschlussöffnung 31 und eine Lochplatte 32 aufweist.

Die Dimensionen der Zähne der Ganzstahlgarnitur 17, der Fisch-Schuppen 24, der Rillen 25, der Wellen 26, der Kordierung 27, der Vertiefungen 28 und Erhöhungen 29, resp. der Lochdurchmesser und der Anzahl Löcher 33 der Lochplatte 32 sind durch Versuche festzulegen und werden hier nicht weiter erläutert. Als Richtlinie gilt ein Lochdurchmesser zwischen 0,3 und 1,5 mm.

Die Figur 14 zeigt eine Variante der Vorrichtung von Figur 3, indem ein Messer 34 am Kardierelement 10 in den Bewegungsrichtungen 35 beweg- resp. feststellbar angeordnet ist.

Das Bewegen resp. das Feststellen des Messers 34 geschieht mit Hilfe einer in einem Support 36 drehbaren, jedoch gegen axiales Verschieben festgelegten Verstellschraube 37, welche mittels ihres Gewindes mit dem Messer 34 verbunden ist.

Der Support 36 ist mittels Schrauben 38 mit dem Kardierelement 10 fest verbunden.

Die Absaugung 7.1, resp. der Kanal 20.1, hat dieselbe Funktion wie die Absaugung 7, resp. der Kanal 20. Der Letztere ist jedoch im Bereich des Messers 34, mittels einer am Messer 34 anliegenden und am Kanal 20, 20.1 festgeklebten Lippendichtung 75 gegenüber der Atmosphäre abgedichtet.

Betreffend der unabhängigen Bewegbarkeit des Messers 34, relativ zur Bewegbarkeit des Kardierelementes 10 und relativ zur Bewegbarkeit des Vorbereitungselementes 6, gilt das bereits für die Absaugung 7 gesagte, nämlich dass die Bewegungen klein sind und durch die Dichtungen 21 und 75 nicht beeinträchtigt werden.

Die Figur 15 und 16 zeigt eine Anwendung des Vorbereitungselementes 6.1 von Figur 11 und 12 mit einer Mehrzahl von Anschlussöffnungen 31, die alle mit einer Luftsammelleitung 39 über Anschluss-Stutzen 40 verbunden sind.

Die Luftsammelleitung ihrerseits ist entweder mit einer Überdruckluftquelle 41 oder einer Unterdruckluftquelle 42 verbunden.

Im weiteren ist in der Luftsammelleitung 39 eine drehbare Abschlussklappe 43 vorgesehen, die mit der Antriebswelle eines Antriebsmotores 44 verbunden ist.

Die Funktion dieser drehbaren Abschlussklappe 43 besteht darin, in der Luftsammelleitung eine pulsierende Unter- oder Überdruckluftströmung zu erzeugen. Sie wird deshalb lediglich dann verwendet, wenn diese pulsierende Luft Verwendung findet.

Gegebenenfalls kann bei Nichtverwendung der pulsierenden Luft die Abschlussklappe 43 in geöffneter Stellung stehen bleiben.

Die Funktion der pulsierenden Luft, sei es im Unterdruck oder Überdruckbetrieb, besteht in der bereits erwähnten Vibration des auf der Tambourgarnitur 15 liegenden Vlieses, bevor dieses die Messerkante 18, resp. die Messerkante der Messer 9 oder 34, erreicht.

Welches der beiden Verfahren, sei es das Unterdruck- oder Überdruckverfahren in Betrieb angewendet wird, hängt von den technologischen Anforderungen an die Karde ab und kann von Fall zu Fall entschieden werden.

Der Begriff Luftsammelleitung ist an sich für den Überdruckbetrieb nicht sehr geeignet, da es in einem solchen Falle eher eine Luftverteilleitung ist. Der Einfachheit halber wird für beide Verfahrensarten derselbe Begriff verwendet.

Die Figur 17 entspricht im wesentlichen der Figur 1 der noch nicht veröffentlichten deutschen Patentanmeldung DE-38 11 679.0 und wird hier nochmals erwähnt, um die Verankerung der Elemente 6, 8, 10 und 12 bezüglich Beweglichkeit in den radialen Bewegungsrichtungen 13 zu zeigen.

Die Figur 18 entspricht nicht der vorgenannten deutschen Patentanmeldung, sondern ist ein für diese Anmeldung zusätzliche Variante, um die Elemente 8 und 10 auch in den umfänglich gerichteten Bewegungen 14 verschiebbar zu gestalten.

Die Figur 17 zeigt nun einige Details der Karde 1, um die verstellbare Befestigung der Elemente 6, 10 und 12 zu erläutern.

Wie aus den Figuren 1 und 17 ersichtlich, besteht eine Karde 1 aus einem Tambour 2, welche um eine Drehachse 45 antreibbar gelagert ist, einem Gehäuse 46, das die Stirnenden des Tambours abdeckt, wobei nur das linke Gehäuseteil an der linken Stirnfläche des Tambours in Figur 17 ersichtlich ist. An in radialer Richtung zum Tambour beweglichen Elementen umfasst die Karde, wie bereits erwähnt, das Vorbereitungselement 6, das Messer 8 oder das Kardierelement 10 sowie die Kardierelemente 12. Alle diese Elemente können beispielsweise in der mit Hilfe der Figur 17 gezeigten Art verstellbar befestigt werden. Es versteht sich jedoch, dass die Erfindung nicht auf diese Befestigungsart eingeschränkt ist.

Der in Figur 1 zusätzlich gezeigte Wanderdeckel 3, Briseur 4 und die Dofferwalze 5 sind für die vorliegende Erfindung nicht wichtig und deshalb nicht weiter beschrieben.

Der Tambour 2 trägt in üblicher Art und Weise eine Ganzstahlgarnitur 47.

Die Elemente 6,8,10 und 12 sind an ihren Enden gleichartig ausgebildet, weshalb alle auf die mit Figur 17 gezeigte Art befestigbar sind. Diese Befestigungsart wird nachfolgend näher beschrieben:
Wie in Figur 17 gezeigt, weist das Gehäuse 46 einen fest angeordneten Flansch 48 auf, welcher ein Bestandteil des Gehäuses ist und sich ringförmig um die Drehachse 45 des Tambours erstreckt. Ein Befestigungsblock 49 ist mittels sich in radialer Richtung erstreckenden Schrauben 50 am Flansch 48 befestigt. Jedes Element 6,8,10 oder 12 ist an seinen beiden Enden mittels einer Federklammer 51 gegen den Befestigungsblock 49 gedrückt.

Die Abstützung der beiden Enden der Elemente 6,8,10 oder 12 erfolgt über den Befestigungsblock 49 und einen Einstellblock 52, dessen Oberteil in einer sich in Radialrichtung erstreckenden Führung im Ende der Elemente 6,8,10 oder 12 geführt ist. Oberhalb des Einstellblockes 52 befindet sich eine Justierschraube 53 mit einem Gewinde 54, welches mit einem entsprechenden Gewinde 55 im Deckelende zusammenarbeitet. Das dem Betätigungskopf entgegengesetzte Ende 56 der Justierschraube 53 greift auf der radial äusseren Fläche 57 des Einstellblockes 52 an und stützt auf diese Weise das Ende der Elemente 6,8,10 oder 12 ab, wobei durch Verdrehung der Schraube 53 der erwünschte radiale Abstand zu der Stachelgarnitur des Tambours eingestellt werden kann.

Eine Klemmschraube 58 erstreckt sich rechtwinklig zu der Justierschraube 53, das heisst parallel zur Drehachse des Tambours, und greift mit ihrem Gewinde 59 in ein entsprechendes Innengewinde 60 im Einstellblock 52 ein. Eine Scheibe 61 befindet sich unterhalb des Betätigungsblockes 62 der Klemmschraube 58, sodass beim Festziehen der Klemmschraube 58 der Einstellblock 52 gegen das äussere Wandteil 63 des Endes eines der Elemente 6,8,10 oder 12 gezogen und festgeklemmt wird. Hierdurch wird der eingestellte Abstand der Garnituren 17,23 oder deren Alternativen 24,25,26,27,28,29 oder 32 fixiert.

Die Federklammer 51 weist einen aus einem Federstreifen gebogenen ersten Schenkel 64 und einen zweiten Schenkel 65 auf, wobei der Schenkel 65 mit dem ersten Schenkel einen Winkel von 80° bildet. Der erste Schenkel 64 weist ein abgewinkeltes Teil 66 auf mit dem die Federklammer über eine Schraube 67 am Befestigungsblock 49 befestigt ist. Das abgewinkelte Teil 66 der Federklammer weist ausserdem einen Schlitz 68 (Figur 18) auf, welcher zur Aufnahme von Führungsstiften 69 vorgesehen ist, um die Lage der Federklammer am Befestigungsblock 49 gegen Verdrehung in Umfangsrichtung des Tambours einwandfrei festzulegen.

Andererseits erlaubt dieser Schlitz bei gelöster Schraube 67, die Federklammer 51 und damit das entsprechende Ende der Elemente 6,8,10 oder 12 in den Bewegungsrichtungen 14 (Figur 2,3 und 18) zu verschieben, um den Abscheidespalt 19 in seiner Öffnungsweite zu verändern.

Der zweite Schenkel 65 hat an seinem dem ersten Schenkel entgegengesetzten Ende ebenfalls ein abgewinkeltes Teil 70, das gabelförmig ausgebildet ist. Die zwei Zinken 71 und 72 (in Figur 17 nur eine gezeigt) des gabelförmigen Teils 70 erstrecken sich im in Figur 17 gezeigten eingebauten Zustand längs beider Seiten einer Versteifungsrippe 73 der Elemente 6,8,10 oder 12, wobei die Kante 74 der gabelförmigen Öffnung sich an die obere Seite der Versteifungsrippe 73 andrückt.

Figur 19 zeigt das Befestigungssystem von Figur 17, jedoch für die Befestigung des u-förmigen Kanales 20. Dazu ist an einer stirnseitigen Abschlusswand 77 des Kanales 20 ein Anschlusstück 76 fest angeordnet, dessen Querschnitt dem Querschnitt der Versteifungsrippe 73 enspricht.

Was das System der Figur 17 und 19 betrifft, sei auch noch auf die DE-38 11 679.0 hingewiesen. Ebenso sei erwähnt, dass das System an beiden Enden der Elemente 6,8,10,12 oder des Kanales 20 spiegelbildlich verwendet wird.

Es sei jedoch nochmals erwähnt, dass die Anwendung des Erfindungsgedankens nicht auf die mit Figur 19 und 20 gezeigte Verstell- und Befestigungsart der Elemente 6,8,10 oder 12 eingeschränkt ist. Andere Befestigungs- oder Verstellarten, welche ein Bewegen der Elemente in den Richtungen 13 resp. 14 erlauben, sind als äquivalent zu betrachten.

Ausserdem sei mit Figur 20 gezeigt, dass die Elemente 6 der Figuren 2 bis 10 und 13 analog 6.1 als Element 6.2 mit Hohlkörper, mit dem System gemäss Figur 15 und 16 verwendet werden können. Dazu müssen zwischen den einzelnen Ganzstahlgarnituren 17 Zwischenräume (nicht gezeigte) oder in den Rillen 25 oder in den Tälern der Wellen 26 oder in den Kratern 28, resp. neben den Warzen 29, oder in den Tälern der kardierten Fläche 27, Bohrungen für den Luftdurchlass vorgesehen werden. Dabei müssten Anzahl und Durchmesser der Löcher durch Versuche ermittelt werden.

Letzlich sei noch erwähnt, dass die Erfindung nicht auf die Anwendung in einer Karde eingeschränkt ist, sondern ebenfalls an allen Walzen verwendet werden kann, welche ein Vlies tragen und aus welchen Schmutz ausgeschieden werden muss.

## Patentansprüche

1. Vorrichtung zum Ausscheiden von Schmutz aus einem sich auf einer rotierenden Zahnwalze (2) befindlichen Faservlies mit einer geneigten, gegen die Drehrichtung der Zahnwalze (2) gerichteten Schneidkante (18) eines Abscheidemessers (8,9,23), welches stationär angeordnet, jedoch zur Zahnwalze (2) hin- und wegverstellbar ist, mit einem der Schneidkante (18) in Drehrichtung vorgelagerten Vorbereitungselement (6,6.1,6.2), welches ebenfalls stationär angeordnet, jedoch unabhängig vom Abscheidemesser radial zur Zahnwalze (2) hin- und wegverstellbar ist, wobei zwischen dem Abscheidemesser und dem Vorbereitungselement (6,6.1,6.2) ein Abscheidespalt (19) freibleibt,
dadurch gekennzeichnet, dass das Vorbereitungselement (6,6.1,6.2) den Ausscheidespalt (19) begrenzt und entweder eine Garnitur (17) mit in Drehrichtung der Zahnwalze (2) gerichteten Zähnen oder eine nicht-glatte, strukturierte Fläche (24,25,26,27,28,29,32) aufweist, welche dem äusseren Umfang der Zahnwalze gegenüberliegt, und welche unter einer gewissen verringerten Kardierwirkung das auf der Zahnwalze (2) aufliegende Faservlies in Schwingung versetzt, um Schmutzteile an die Oberfläche des Faservlieses zu fördern.

2. Vorrichtung nach Anspruch 1, dadurch gekennzeichnet, dass
der Ausscheidespalt (19) durch einen Absaugkanal (7.7.1) überdeckt ist.

3. Vorrichtung nach Anspruch 1, dadurch gekennzeichnet, dass das Vorbereitungselement ein Kardierstab (6,6.1,6.2) ist.

4. Vorrichtung nach Anspruch 3, dadurch gekennzeichnet, dass
die strukturierte Fläche des Kardierstabes durch eine Ganzstahlgarnitur (17) mit Zähnen gebildet wird, die in Bewegungsrichtung (D) des Zahnwalzenumfanges gerichtet sind.

5. Vorrichtung nach Anspruch 1, dadurch gekennzeichnet, dass
die Ganzstahlgarnitur einen Brustwinkel α (gemäss DIN 64 123, Blatt 1) von 0° bis 75° aufweist.

6. Vorrichtung nach Anspruch 1, dadurch gekennzeichnet, dass
die strukturierte Fläche eine Fisch-Schuppenfläche (24) ist, deren Fisch-Schuppen in Bewegungsrichtung (D) des Zahnwalzenumfanges gerichtet sind.

7. Vorrichtung nach Anspruch 1, dadurch gekennzeichnet, dass
die strukturierte Fläche eine Nutenfläche (25) ist, deren Nuten quer zur Bewegungsrichtung (D) des Zahnwalzenumfanges gerichtet sind und sich über die ganze Länge des Kardierstabes (6,6.1,6.2) erstrecken.

8. Vorrichtung nach Anspruch 1, dadurch gekennzeichnet, dass
die strukturierte Fläche eine Kordelfläche (27) ist.

9. Vorrichtung nach Anspruch 1, dadurch gekennzeichnet, dass
die strukturierte Fläche eine Wellenfläche (26) ist, deren Wellen quer zur Bewegungsrichtung (D) des Zahnwalzenumfanges gerichtet sind und sich über die ganze Länge des Kardierstabes (6,6.1,6.2) erstrecken.

10. Vorrichtung nach Anspruch 1, dadurch gekennzeichnet, dass
die strukturierte Fläche mit aneinandergereihten, die ganze Fläche bedeckenden Vertiefungen (28), versehen ist.

11. Vorrichtung nach Anspruch 1, dadurch gekennzeichnet, dass
die strukturierte Fläche eine mit warzenähnlichen Erhöhungen (29) bedeckte Fläche ist.

12. Vorrichtung nach Anspruch 1, dadurch gekennzeichnet, dass
die strukturierte Fläche durch ein gelochtes Blech (32) gebildet wird.

13. Vorrichtung nach Anspruch 1, dadurch gekennzeichnet, dass
das Vorbereitungselement (6.1,6.2) einen Hohlraum (30) aufweist.

14. Vorrichtung nach Anspruch 12, dadurch gekennzeichnet, dass das gelochte Blech (32) den Hohlraum (30) des Kardierstabes (6.1) auf der dem Umfang der Zahnwalze gegenüberliegenden Seite abdeckt.

15. Vorrichtung nach einem der Ansprüche 4 bis 11, dadurch gekennzeichnet, dass
die strukturierte Fläche (17,24,25,26,27,28,29) mit einer vorgegebenen Anzahl Löcher (33) versehen ist, welche den Hohlraum (30) mit der Umgebung der strukturierten Fläche verbinden.

16. Vorrichtung nach einem der Ansprüche 12,14 oder 15, dadurch gekennzeichnet, dass
der Lochdurchmesser zwischen 0,3 mm und 1,5 mm liegt.

17. Vorrichtung nach Anspruch 13, dadurch gekennzeichnet, dass
der Hohlraum (30) an eine Unterdruckquelle (42) angeschlossen ist.

18. Vorrichtung nach Anspruch 13, dadurch gekennzeichnet, dass
der Hohlraum (30) an eine Ueberdruckquelle (41) angeschlossen ist.

19. Vorrichtung nach Anspruch 17 oder 18, dadurch gekennzeichnet, dass
zwischen der Druckquelle (41,42) und dem Hohlraum (30) ein Pulsator (43) vorgesehen ist, welcher die Luft im Hohlraum (30) pulsieren lässt.

20. Vorrichtung nach Anspruch 1, dadurch gekennzeichnet, dass
das Vorbereitungselement (6,6.1,6.2) in radialer Richtung (13) der Zahnwalze (2) verstellbar angeordnet ist.

21. Vorrichtung nach Anspruch 1, dadurch gekennzeichnet, dass
das Ausscheidemesser (8) in radialer Richtung (13) der Zahnwalze verstellbar angeordnet ist.

22. Vorrichtung nach Anspruch 20, dadurch gekennzeichnet, dass
das Messer (9,34) an einem, dem Messer, in Bewegungsrichtung (D) der Zahnwalze gesehen, nachfolgenden Kardierstab (10) vorgesehen ist, wobei einerseits der Kardierstab (10) in radialer Richtung (13) der Zahnwalze verstellbar und andererseits das Messer (9,34) am Kardierstab (10) derart verstellbar (11,35) angeordnet ist, dass die Messerkante (18) gegen oder vom Umfang der Zahnwalze wegverstellbar ist.

23. Vorrichtung nach Anspruch 20, dadurch gekennzeichnet, dass
das Vorbereitungselement (6,6.1) in Umfangsrichtung (14) der Zahnwalze (2) verstellbar ist, um den Abscheidespalt an seiner Oeffnung zu verändern.

## Claims

1. An apparatus for separating impurities from a fibre fleece situated on a rotating toothed roller (2), with a cutting edge (18) of a separator blade (8, 9, 23) being inclined against the direction of rotation of the toothed roller (2), which blade is arranged stationary, but which is adjustable towards and away from the toothed roller (2), with a preparatory element (6, 6.1, 6.2) situated in the direction of rotation in front of the cutting edge (18), which element is also arranged stationary, but which is adjustable radially towards and away from the toothed roller (2) independent from the separator blade, whereby a separator gap (19) remains between the separator blade and the preparatory element (6, 6.1, 6.2), characterized in that the preparatory element (6, 6.1, 6.2) limits the separator gap (19) and is provided either with a clothing (17) with teeth showing in the direction of rotation of the toothed roller (2) or a non-smooth, structured surface (24, 25, 26, 27, 28, 29, 32) which is opposite of the outer circumference of the toothed roller and which makes the fibre fleece lying on the toothed roller (2) oscillate under a certain reduced carding effect so as to convey dirt particles to the surface of the fibre fleece.

2. An apparatus as claimed in claim 1, characterized in that the separator gap (19) is covered by a suction duct (7, 7.1).

3. An apparatus as claimed in claim 1, characterized in that the preparatory element is a carding rod (6, 6.1, 6.2).

4. An apparatus as claimed in claim 3, characterized in that the structured surface of the carding rod is formed by a full steel clothing (17) with teeth which are directed in the direction of movement (D) of the circumference of the toothed roller.

5. An apparatus as claimed in claim 1, characterized in that the full steel clothing is provided with a breast angle α (in accordance with DIN 64 123, sheet 1) of 0° to 75°.

6. An apparatus as claimed in claim 1, characterized in that the structured surface is a fish scale surface (24) whose fish scales are directed in the direction of movement (D) of the circumference of the toothed roller.

7. An apparatus as claimed in claim 1, characterized in that the structured surface is a grooved surface (25) whose grooves are directed transversal to the direction of movement of the circumference of the toothed roller and which extend over the whole length of the carding rod (6, 6.1, 6.2).

8. An apparatus as claimed in claim 1, characterized in that the structured surface is a knurled surface (27).

9. An apparatus as claimed in claim 1, characterized in that the structured surface is a wave surface (26) whose waves are directed transversal to the direction of movement of the circumference of the toothed roller and which extend over the whole length of the carding rod (6, 6.1, 6.2).

10. An apparatus as claimed in claim 1, characterized in that the structured surface is provided with successively arranged recesses (28) which cover the whole surface.

11. An apparatus as claimed in claim 1, characterized in that the structured surface is a surface covered with wart-like elevations (29).

12. An apparatus as claimed in claim 1, characterized in that the structured surface is formed by a perforated plate (32).

13. An apparatus as claimed in claim 1, characterized in that the preparatory element (6.1, 6.2) is provided with a hollow chamber (30).

14. An apparatus as claimed in claim 12, characterized in that the perforated plate (32) covers the hollow chamber (30) of the carding rod (6.1) on the side opposite of the circumference of the toothed roller.

15. An apparatus as claimed in one of the claims 4 to 11, characterized in that the structured surface (17, 24, 25, 26, 27, 28, 29) is provided with a predefined number of holes (33) which connect the hollow chamber with the ambient environment of the structured surface.

16. An apparatus as claimed in one of the claims 12, 14 or 15, characterized in that the hole diameter is between 0.3 mm and 1.5 mm.

17. An apparatus as claimed in claim 13, characterized in that the hollow chamber (30) is connected to a source with pressure below atmospheric (42).

18. An apparatus as claimed in claim 13, characterized in that the hollow chamber (30) is connected to a source with pressure above atmospheric (41).

19. An apparatus as claimed in claim 17 or 18, characterized in that between the pressure source (41, 42) and the hollow chamber (30) a pulsator (43) is provided which allows the air to pulse in the hollow chamber (30).

20. An apparatus as claimed in claim 1, characterized in that the preparatory element (6, 6.1, 6.2) is arranged adjustable in the radial direction (13) of the toothed roller (2).

21. An apparatus as claimed in claim 1, characterized in that the separator blade (8) is arranged adjustable in the radial direction (13) of the toothed roller.

22. An apparatus as claimed in claim 20, characterized in that the blade (9, 34) is provided on a carding rod (10) which is situated successively to the blade as seen in the direction of movement (D) of the toothed roller, whereby, on the one hand, the carding rod (10) is adjustable in the radial direction (13) of the toothed roller and, on the other hand, the blade (9, 34) is arranged adjustable on the carding rod (10) in such a way that the blade edge (18) is adjustable towards or away from the circumference of the toothed roller.

23. An apparatus as claimed in claim 20, characterized in that the preparatory element (6, 6.1) is adjustable in the circumferential direction (14) of the toothed roller (2) so as to change the separator gap at its opening.

## Revendications

1. Dispositif pour éliminer les impuretés d'un voile de fibres se trouvant sur un rouleau denté (2) rotatif, avec une arête tranchante (18) d'un couteau séparateur (8, 9, 23) inclinée et dirigée contre le sens de rotation du rouleau denté (2), couteau séparateur qui est disposé d'une manière stationnaire, pouvant cependant être déplacé en approche et en éloignement par rapport au rouleau denté (2), avec un élément de préparation (6, 6.1, 6.2) fixé en amont de l'arête tranchante (18), vu dans le sens de rotation, et qui est également disposé d'une manière stationnaire, pouvant cependant être déplacé en approche et en éloignement radialement par rapport au rouleau denté (2), indépendamment du couteau séparateur, et où un espace d'extraction (19) reste libre entre le couteau séparateur et l'élément de préparation (6, 6.1, 6.2), caractérisé par le fait que
l'élément de préparation (6, 6.1, 6.2) délimite l'espace d'extraction (19), et possède soit une garniture (17) avec des dents qui sont orientées dans le sens de rotation du rouleau denté (2) ou une surface non lisse, mais structurée (24, 25, 26, 27, 28, 29, 32) qui est disposée en face de la circonférence extérieure du rouleau denté, et qui met en vibration le voile de fibres reposant sur le rouleau denté (2), sous un certain effet cardant diminué, afin d'amener les particules de saleté à la surface du voile de fibres.

2. Dispositif selon revendication 1,
caractérisé par le fait que
l'espace d'extraction (19) est recouvert par un canal d'aspiration (7, 7.1).

3. Dispositif selon revendication 1,
caractérisé par le fait que
l'élément de préparation est une barre cardante (6, 6.1, 6.2).

4. Dispositif selon revendication 3,
caractérisé par le fait que
la surface structurée de la barre cardante est réalisée par une garniture rigide (17) avec des dents qui sont dirigées dans le sens de mouvement (D) de la circonférence du rouleau denté.

5. Dispositif selon revendication 1,
caractérisé par le fait que
les dents de la garniture rigide possèdent un angle d'attaque α (selon DIN 64 123, feuille 1) allant de 0° à 75°.

6. Dispositif selon revendication 1,
caractérisé par le fait que
la surface structurée est une surface en écailles de poisson (24) dont les écailles sont orientées dans le sens de mouvement (D) de la circonférence du rouleau denté.

7. Dispositif selon revendication 1,
caractérisé par le fait que
la surface structurée est une surface rainurée (25) dont les rainures sont orientées perpendiculairement au sens de mouvement (D) de la circonférence du rouleau denté, et qui s'étendent sur toute la longueur de la barre cardante (6, 6.1, 6.2).

8. Dispositif selon revendication 1,
caractérisé par le fait que
la surface structurée est une surface moletée (27).

9. Dispositif selon revendication 1,
caractérisé par le fait que
la surface structurée est une surface ondulée (26) dont les ondulations sont orientées perpendiculairement au sens de mouvement (D) de la circonférence du rouleau denté, et qui s'étendent sur toute la longueur de la barre cardante (6, 6.1, 6.2).

10. Dispositif selon revendication 1,
caractérisé par le fait que
la surface structurée est pourvue de creux (28) disposés en rangées, l'une après l'autre, et recouvrant toute la surface.

11. Dispositif selon revendication 1,
caractérisé par le fait que
la surface structurée est une surface recouverte d'élévations en forme de verrues (29).

12. Dispositif selon revendication 1,
caractérisé par le fait que
la surface structurée est formée par une tôle perforée (32).

13. Dispositif selon revendication 1,
caractérisé par le fait que
l'élément de préparation (6.1, 6.2) possède une chambre creuse (30).

14. Dispositif selon revendication 12,
caractérisé par le fait que
la tôle perforée (32) recouvre le côté de la chambre creuse (30) de la barre cardante (6.1) situé vis-à-vis de la circonférence du rouleau denté.

15. Dispositif selon l'une des revendications 4 à 11,
caractérisé par le fait que
la surface structurée (17, 24, 25, 26, 27, 28, 29) est pourvue d'un nombre prédéterminé de trous (33) qui réunissent la chambre creuse (30) avec l'environnement de la surface structurée.

16. Dispositif selon l'une des revendications 12, 14 ou 15,
caractérisé par le fait que
le diamètre des trous se situe entre 0,3 mm et 1,5 mm.

17. Dispositif selon revendication 13,
caractérisé par le fait que
la chambre creuse (30) est raccordée à une source de dépression (42).

18. Dispositif selon revendication 13,
caractérisé par le fait que
la chambre creuse (30) est raccordée à une source de surpression (41).

19. Dispositif selon revendication 17 ou 18,
caractérisé par le fait
qu'un pulsateur (43) est prévu entre la source de pression (41, 42) et la chambre creuse (30), qui laisse pulser l'air dans la chambre creuse (30).

20. Dispositif selon revendication 1,
caractérisé par le fait que
l'élément de préparation (6, 6.1, 6.2) est disposé de manière à pouvoir être déplacé dans le sens radial (13) du rouleau denté (2).

21. Dispositif selon revendication 1,
caractérisé par le fait que
le couteau séparateur (8) est disposé de manière à pouvoir être déplacé dans le sens radial (13) du rouleau denté.

22. Dispositif selon revendication 20,
caractérisé par le fait que,
vu dans le sens de mouvement (D) du rouleau denté, le couteau (9, 34) est prévu sur une barre cardante (10) faisant suite au couteau, et où, d'une part, la barre cardante (10) est disposée de manière à pouvoir être déplacée dans le sens radial (13) du rouleau denté et, d'autre part, le couteau (9, 34) est disposé sur la barre cardante (10) de manière à pouvoir être déplacé d'une telle manière (11, 35) que l'arête de couteau (18) peut être déplacée en s'éloignant ou en s'approchant de la circonférence du rouleau denté.

23. Dispositif selon revendication 20,
caractérisé par le fait que
l'élément de préparation (6, 6.1) est déplaçable dans le sens de rotation (14) du rouleau denté (2), afin de varier l'ouverture de l'espace d'extraction.
